# FASCICULE DE BREVET EUROPEEN

(11) **EP 1 917 878 B1**
(45) Date de publication et mention de la délivrance du brevet: **15.02.2012**
(21) Numéro de dépôt: 07290949.2
(22) Date de dépôt: 27.07.2007
(51) Int. Cl.: A45C 3/04

(54) **Sac pliable**
Falttasche
Flexible bag

(30) Priorité: 02.11.2006 FR 0609583
(43) Date de publication de la demande: 07.05.2008
(73) Titulaire: ECO France, 17600 Medis (FR)
(72) Inventeur: Dauvers, Claude, 77630 Barbizon (FR)
(74) Mandataire: Eidelsberg, Victor Albert

(56) Documents cités:
- GB-A- 796 520
- GB-A- 930 926
- US-A- 5 570 764
- US-A- 5 630 602
- US-B1- 7 011 195

## Description

La présente invention se rapporte aux sacs pliables. Elle s'applique notamment aux sacs à provisions.

US 5 570 764 décrit un sac pliable selon le préambule de la revendication 1.

L'invention vise un sac que l'on peut plier d'une manière plus ordonnée que les sacs habituels, à tel point qu'à l'état plié il se présente presque comme dans un étui.

L'invention a pour objet un sac comprenant un fond, une enveloppe souple fixée au fond ayant une paroi avant, une paroi arrière et deux parois latérales délimitant une ouverture en face du fond. Chaque paroi latérale a un côté avant, un côté arrière, un côté d'ouverture et un côté de fond. Le côté d'ouverture se trouve du côté de l'ouverture et le côté de fond se trouve du côté du fond. Le côté de fond de chaque paroi latérale est incliné du côté avant au côté arrière.

Par cette inclinaison, la partie de fond du sac peut être pliée suivant une pliure s'étendant le long du côté avant. La partie de la paroi arrière qui dépasse vers le bas du côté avant peut ainsi être bien pliée le long de ce côté sans créer des plis intempestifs.

Le côté de fond de chaque paroi latérale est arqué du côté avant au côté arrière, en tournant sa convexité vers l'extérieur du sac. Le fond ménage ainsi un espace creux dans lequel tout le reste du sac peut entrer lorsque le sac est plié. Le fond, qui est en une matière rigide, forme ainsi une sorte d'étui lorsque le sac est plié.

Suivant un mode de réalisation très utile, une roulette est montée sur le fond en dépassant à l'extérieur et à l'intérieur du sac. L'axe de rotation de la roulette est plus près du côté avant que du côté arrière. On peut ainsi, tout en pouvant plier le sac et le mettre dans l'étui que constitue le fond, faire rouler le sac par la roulette, de préférence par deux roulettes, sur le sol sans que le reste du fond du sac ne touche le sol. L'axe de la roulette est, de préférence, à l'extérieur du sac. Une partie de la roulette vient tourner à l'intérieur du sac. Cela facilité le montage de la roulette. Mais pour éviter que la roulette ne soit empêchée de tourner lorsque le sac est rempli, la partie de la roulette qui vient tourner à l'intérieur du sac est entourée d'un capot fixé au fond, qui empêche les marchandises ou provisions de toucher la roulette. Un pied est fixé au fond en dépassant à l'extérieur de l'enveloppe, en un emplacement plus près du côté arrière que du côté avant. Bien que le fond soit incliné, en étant notamment arqué, et qu'ainsi, à première vue, le sac ne puisse pas tenir de soi-même verticalement sur le sol, cela est rendu possible par la coopération des roulettes et des pieds qui créent un polygone de sustentation, l'extrémité des pieds et le point le plus bas des roulettes étant dans un même plan horizontal lorsque le sac repose sur les pieds et les roulettes. Le préjugé de l'impossibilité qu'un sac se tienne droit de soi-même lorsque son fond est incliné, alors que pourtant, c'est, suivant l'invention, la condition pour que le pliage se fasse bien, est ainsi compensé.

Pour que le pliage s'effectue d'une manière la plus ordonnée possible, il est bon que la longueur du côté arrière soit un multiple entier n du côté de fond ou, lorsque le côté de fond est arqué, de la corde sous-tendant l'arc du fond. Par des amorces de pliures équidistantes sur les parois avant et arrière en un nombre égal à n-1, on peut ainsi plier le sac de sorte que toute la partie souple du sac vienne se loger dans l'étui constitué par le fond. On peut compléter ce pliage par un premier élément d'une fermeture, notamment auto-agrippante, fixée sur la face extérieure du fond, et par un second élément de la fermeture sous la forme d'une languette fixée par une extrémité au bas de la paroi arrière, notamment entre le côté arrière et l'amorce de pliure qui en est la plus proche. Lorsque le sac est plié, on l'empêche de se déplier en fermant la fermeture.

Même si le sac comprend une anse de préhension fixée à la paroi avant, celle-ci peut se trouver prise à l'intérieur des parties pliées du sac et ne pas donner prise à un accrochage de l'extérieur. Le creux ménagé par le fond servant d'étui est suffisant pour absorber sans difficulté la surépaisseur de l'anse.

L'invention vise enfin un procédé de pliage d'un sac suivant l'invention, dans lequel on rabat la partie de la paroi arrière qui est la plus éloignée du fond sur le reste de l'enveloppe, alors que ladite partie et le reste viennent en contact par la paroi arrière, en obtenant un premier ensemble. Puis on rabat le premier ensemble sur le reste de la paroi arrière et ainsi de suite, le long des pliures successives, le dernier pliage s'effectuant sur le fond, en sorte que toute la paroi arrière forme un ensemble complet avec le fond, alors que l'anse de préhension, s'il y en a une, est intercalée entre les ensembles. On ferme ensuite la fermeture. L'ensemble du sac est ainsi logé complètement dans le creux défini par le fond. Le fond forme une sorte d'étui rigide dans sa partie courbée. Le sac y est logé en présentant une surface libre, opposée au fond, relativement plane.

Le sac décrit au US 930 926 ne se plie pas dans un étui constitué par son fond et ne se plie pas comme suivant le procédé de l'invention.

Aux dessins annexés, donnés uniquement à titre d'exemple :
la Figure 1 est une vue en perspective avec arrachement partiel d'un sac suivant l'invention ;
la Figure 2 est une vue de côté en élévation du sac de la Figure 1 ;
la Figure 3 est une vue par en dessous du sac des figures précédentes ;
la Figure 4 est une vue de côté du sac alors qu'il a commencé à être plié, tandis que
la Figure 5 est une vue de côté du sac plié complètement.

Le sac représenté aux figures comprend un fond 1 en une matière rigide qui est arqué en tournant sa convexité vers l'extérieur, une paroi 2 avant et une paroi 3 arrière. Les deux parois 2, 3 sont reliées par leurs bords verticaux par des parois 4 latérales. Les bords des parois 2, 3, 4 délimitent vers le haut une ouverture. Du bord supérieur de chaque paroi 2, 3 partent respectivement des anses 5. Les parois 2, 3, 4 et les anses sont en une matière souple. Les parois 2, 3, 4 définissent une enveloppe qui recouvre la face extérieure du fond 1. Les parois 2, 3 et 4 sont reliées les unes aux autres par des coutures.

Chaque paroi 4 latérale a, comme le montre bien la Figure 2, un côté 6 d'ouverture, un côté 7 de fond arqué, un côté 8 avant et un côté 9 arrière. Le côté 7 de fond est arqué du côté 8 avant au côté 9 arrière, en tournant sa convexité vers l'extérieur du sac. Chaque paroi 4 latérale est constituée sous la forme d'un soufflet.

Deux roulettes 10 sont montées sur le fond 1 du sac, en dépassant à l'extérieur du sac. L'axe de rotation de la roulette 10 est plus près du côté 8 avant que du côté 9 arrière. La partie de la roulette qui vient tourner à l'intérieur du sac est entourée d'un capot 11 fixé au fond 1. L'axe de la roulette est porté dans des paliers ménagés dans un gousset 13 riveté au fond 1.

Deux pieds 14 dépassent à l'extérieur du fond 1 et de la partie de l'enveloppe qui recouvre le fond 1 vers l'extérieur, en étant rivetés au fond 1. Chaque pied 14 est fixé au fond 1 en un emplacement plus près du côté 9 arrière que du côté 8 avant.

Entre les deux pieds 14, est collé sur la face extérieure de la partie de l'enveloppe recouvrant le fond un élément 15 femelle d'une fermeture auto-agrippante. Vers le bas de la paroi 2 avant, est cousue l'extrémité d'une patte 7 formant la partie mâle de la fermeture auto-agrippante.

La longueur du côté 8 arrière représente cinq fois la longueur de la corde sous-tendant l'arc 7 du fond. Quatre amorces 17 de pliures sont équidistantes sur les parois 2 et 3.

La languette 15 est disposée entre le côté 7 arrière et l'amorce de pliure qui en est la plus proche.

Pour emplir le sac à provisions, on peut le dresser verticalement dans la position représentée aux Figures 1 et 2. Pour le tirer, on l'incline vers la paroi 2 avant, en sorte qu'il ne repose plus que par les roulettes 10 alors que les pieds 14 se soulèvent du sol.

Pour le plier, on rabat l'enveloppe par la partie qui est la plus éloignée du fond 1 sur le reste de l'enveloppe, alors que ladite partie et le reste viennent en contact par la paroi arrière en obtenant un premier ensemble, puis on rabat le premier ensemble sur le reste de l'enveloppe et ainsi de suite, le long des pliures successives, le dernier pliage s'effectuant sur le fond, en sorte que toute l'enveloppe forme un ensemble complet avec le fond et que les anses de préhension sont intercalées entre les ensembles. Toute l'enveloppe est ainsi introduite dans le creux du fond 1 qui fait office de boîtier. On maintient le tout en fermant la fermeture 15, 16 auto-agrippante.

## Revendications

1. Sac comprenant
- un fond (1),
- une enveloppe souple fixée au fond et ayant une paroi (2) avant, une paroi arrière et deux parois (4) latérales délimitant une ouverture en face du fond,
- chaque paroi latérale ayant un côté (8) avant, un côté (9) arrière, un côté (6) d'ouverture et un côté (7) de fond,
- le côté (7) de fond de chaque paroi (4) latérale est incliné du côté (8) avant au côté (9) arrière,
où le côté (7) de fond de chaque paroi latérale est arqué du côté (8) avant au côté (9) arrière, en tournant sa convexité vers l'extérieur du sac, **caractérisé en ce que** le fond (1) ménage ainsi un espace creux dans lequel tout le reste du sac peut entrer lorsque le sac est plié.

2. Sac suivant la revendication 1, **caractérisé en ce qu'**une roulette (10) est montée sur le fond (1) en dépassant à l'extérieur et à l'intérieur du sac, l'axe de rotation de la roulette étant plus près du côté (8) avant que du côté (9) arrière.

3. Sac suivant la revendication 2, **caractérisé en ce que** la partie de la roulette qui vient tourner à l'intérieur du sac est entourée d'un capot (11) fixé au fond.

4. Sac suivant la revendication 2 ou 3, **caractérisé en ce qu'**un pied (14) est fixé au fond (1) en dépassant à l'extérieur de l'enveloppe en un emplacement plus près du côté (9) arrière que du côté (8) avant.

5. Sac suivant l'une quelconque des revendications précédentes, **caractérisé en ce que** la longueur du côté arrière est un multiple entier n du côté de fond ou, lorsque le côté de fond est arqué, de la corde sous-tendant l'arc du fond.

6. Sac suivant la revendication 5, **caractérisé par** des amorces de pliures (12) équidistantes sur les parois avant et arrière en un nombre égal à n-1.

7. Sac suivant l'une des revendications précédentes, **caractérisé par** un premier élément (15) d'une fermeture, notamment auto-agrippante, fixé sur la face extérieure du fond (1), et par un second élément (16) de la fermeture sous la forme d'une languette fixée par une extrémité au bas de la paroi arrière, notamment entre le côté arrière et l'amorce de pliure qui en est la plus proche.

8. Sac suivant l'une quelconque des revendications précédentes, **caractérisé en ce qu'**il comprend une anse (5) de préhension fixée à la paroi (2) avant.

9. Sac suivant l'une quelconque des revendications précédentes, **caractérisé en ce que** l'enveloppe recouvre la face extérieure du fond.

10. Procédé de pliage d'un sac suivant les revendications précédentes, **caractérisé en ce que** l'on rabat l'enveloppe par la partie qui est la plus éloignée du fond sur le reste de l'enveloppe, alors que ladite partie et le reste viennent en contact par la paroi arrière en obtenant un premier ensemble, puis on rabat le premier ensemble sur le reste de la paroi arrière et ainsi de suite, le long des pliures successives, le dernier pliage s'effectuant sur le fond, en sorte que toute l'enveloppe forme un ensemble complet avec le fond, alors que l'anse de préhension, s'il y en a une, est intercalée entre les ensembles, et on ferme la fermeture.

## Claims

1. A bag comprising
- a base (1)
- a flexible cover fixed to the base and having a front wall (2), a rear wall and two side walls (4) delimiting an opening opposite the base,
- each side wall having a front side (8), a rear side (9), an opening side (6) and a base side (7),
- the base side (7) of each side wall (4) is inclined from the front side (8) to the rear side (9),
wherein the base side (7) of each side wall is arched from the front side (8) to the rear side (9) turning its convexity towards the exterior of the bag,
**characterised in that** the base (1) thus provides a hollow space into which all the rest of the bag can enter when the bag is folded.

2. A bag according to claim 1, **characterised in that** a roller (10) is mounted on the base (1) protruding on the outside and on the inside of the bag, the rotational axis of the roller being closer to the front side (8) than to the rear side (9).

3. A bag according to claim 2, **characterised in that** the portion of the roller which comes to turn inside the bag is surrounded by a cap (11) fixed to the base.

4. A bag according to claim 2 or 3, **characterised in that** a foot (14) is fixed to the base (1) protruding on the outside of the cover in a location that is closer to the rear side (9) than to the front side (8).

5. A bag according to any one of the preceding claims, **characterised in that** the length of the rear side is an integer multiple n of the base side or, when the base side is arched, of the chord subtending the arc of the base.

6. A bag according to claim 5, **characterised by** equidistant incipient folds (12) on the front and rear walls in a number equal to n-1.

7. A bag according to one of the preceding claims, **characterised by** a first element (15) of a closure, in particular a self-gripping closure, fixed on the external face of the base (1), and by a second element (16) of the closure in the form of a tongue fixed by one end to the bottom of the rear wall, in particular between the rear side and the incipient fold which is the closest thereto.

8. A bag according to any one of the preceding claims, **characterised in that** it comprises a grip handle (5) fixed on the front wall (2).

9. A bag according to any one of the preceding claims, **characterised in that** the cover covers the external face of the base.

10. A process for folding a bag according to the preceding claims, **characterised in that** the cover is turned down by the portion which is the furthest away from the base onto the rest of the cover as the said portion and the rest come into contact by means of the rear wall, obtaining a first unit, then the first unit is turned down onto the rest of the rear wall, and so on, along successive folds, the last folding being effected onto the base, in such a way that the whole cover forms a complete unit with the base, as the grip handle, if there is one, is inserted between the units, and the closure is closed.

## Patentansprüche

1. Tasche umfassend
- einen Boden (1),
- eine flexible Hülle, die an dem Boden befestigt ist und eine vordere Wand (2), eine Rückwand sowie zwei Seitenwände (4) aufweist, welche eine Öffnung gegenüber dem Boden begrenzen,
- wobei jede Seitenwand eine Vorderseite (8), eine Rückseite (9), eine Öffnungsseite (6) sowie eine Bodenseite (7) aufweist,
- wobei die Bodenseite (7) einer jeden Seitenwand (4) von der Vorderseite (8) zur Rückseite (9) geneigt ist,
wobei die Bodenseite (7) einer jeden Seitenwand von der Vorderseite (8) zur Rückseite (9) gebogen ist, wobei ihre Konvexität der Außenseite der Tasche zugewandt ist,
**dadurch gekennzeichnet, dass** der Boden (1) somit einen Hohlraum ausbildet, in dem der gesamte Rest der Tasche aufgenommen werden kann, wenn die Tasche zusammengefaltet ist.

2. Tasche nach Anspruch 1, **dadurch gekennzeichnet, dass** eine Rolle (10) außerhalb und innerhalb der Tasche vorragend an dem Boden (1) angebracht ist, wobei die Drehachse der Rolle näher der Vorderseite (8) als der Rückseite (9) gelegen ist.

3. Tasche nach Anspruch 2, **dadurch gekennzeichnet, dass** der Teil der Rolle, der sich innerhalb der Tasche dreht, von einer an dem Boden befestigten Kappe (11) umgeben ist.

4. Tasche nach Anspruch 2 oder 3, **dadurch gekennzeichnet, dass** ein Fuß (14) außerhalb der Hülle vorragend an dem Boden (1) an einer Stelle befestigt ist, die näher der Rückseite (9) als der Vorderseite (8) gelegen ist.

5. Tasche nach einem der vorstehenden Ansprüche, **dadurch gekennzeichnet, dass** die Länge der Rückseite ein ganzes Vielfaches n der Bodenseite oder, wenn die Bodenseite gebogen ist, der den Bogen des Bodens unterspannenden Sehne ist.

6. Tasche nach Anspruch 5, **gekennzeichnet durch** gleich beabstandete Faltansätze (12) an der vorderen Wand und der Rückwand in einer Anzahl gleich n-1.

7. Tasche nach einem der vorstehenden Ansprüche, **gekennzeichnet durch** ein erstes Element (15) eines Verschlusses, insbesondere Klettverschlusses, das an der Außenseite des Bodens (1) befestigt ist, und **durch** ein zweites Element (16) des Verschlusses in Form einer Zunge, die mit einem Ende am unteren Teil der Rückwand, insbesondere zwischen der Rückseite und dem Faltansatz, der ihr am nächsten liegt, befestigt ist.

8. Tasche nach einem der vorstehenden Ansprüche, **dadurch gekennzeichnet, dass** sie einen Greifhenkel (5) aufweist, der an der vorderen Wand (2) befestigt ist.

9. Tasche nach einem der vorstehenden Ansprüche, **dadurch gekennzeichnet, dass** die Hülle die Außenseite des Bodens bedeckt.

10. Verfahren zum Zusammenfalten einer Tasche nach den vorstehenden Ansprüchen, **dadurch gekennzeichnet, dass** die Hülle mit dem von dem Boden am weitesten entfernten Teil auf den Rest der Hülle geklappt wird, während der genannte Teil und der Rest - unter Erhalt einer ersten Einheit - durch die Rückwand in Kontakt gelangen, anschließend, entlang der aufeinander folgenden Falze, die erste Einheit auf den Rest der Rückwand geklappt wird und so weiter, wobei das letzte Einklappen am Boden erfolgt, derart, dass die gesamte Hülle mit dem Boden eine vollständige Einheit bildet, während der Greifhenkel, wenn es einen gibt, zwischen den Einheiten eingefügt ist, und der Verschluss verschlossen wird.
